# EUROPÄISCHE PATENTSCHRIFT

(11) **EP 0 314 664 B1**
(45) Veröffentlichungstag und Bekanntmachung des Hinweises auf die Patenterteilung: **29.05.1991**
(21) Anmeldenummer: 88890060.2
(22) Anmeldetag: 17.03.1988
(51) Int. Cl.: B42F 13/24

(54) **Bodenplatte für Aktenordner**
Bottom plate for a ring binder
Plaque de base pour classeur à anneaux

(30) Priorität: 08.09.1987 AT 2269/87
(43) Veröffentlichungstag der Anmeldung: 03.05.1989
(73) Patentinhaber: KOLOMAN HANDLER GESELLSCHAFT m.b.H., A-1231 Wien-Atzgersdorf (AT)
(72) Erfinder: Handler, Anthony, A-1130 Wien (AT)
(74) Vertreter: Kliment, Peter, Dipl.-Ing.

(56) Entgegenhaltungen:
- EP-A- 0 114 654
- EP-A- 0 285 599
- CH-A- 570 276
- DE-C- 65 100

## Beschreibung

Die Erfindung bezieht sich auf eine Grundplatte für eine Verschlußmechanik für eine Halteeinrichtung für gelochte Blätter, auf welcher feste, gerade Dorne und schwenkbar gehaltene bewegliche Dorne angeordnet sind, wobei der Zuschnitt der Grundplatte, eine im wesentlichen rechteckige Form aufweist, und an einer Seite mindestens eine randoffene Einbuchtung und an der gegenüberliegenden Seite mindesten ein Vorsprung angeordnet ist und die Mitten der Einbuchtung und des Vorsprunges gleiche Abstände von ein und derselben, senkrecht zu den die Einbuchtung, bzw. den Vorsprung aufweisenden Seiten verlaufenden Seite des Zuschnittes der Grundplatte aufweisen.

Eine derartige Grundplatte wurde durch die EP-A-114 654 bekannt. Diese bekannte Grundplatte weist an ihrer einen Längsseite einen abgesetzten Vorsprung und neben diesem zwei zu ösen gebogene Lappen auf. An der gegenüberliegenden Längsseite ist diese bekannte Grundplatte mit einer Einbuchtung versehen, die sich in ihrer Gestalt und Größe erheblich von dem Vorsprung an der anderen Längsseite unterscheidet. Beim Austanzen des Zuschnittes für eine solche Grundplatte muß daher für den Materialbedarf eine Fläche vorgesehen werden, deren Länge der Länge der Grundplatte und deren Breite der Breite der Grundplatte inklusive des Vorsprunges entspricht. Dabei ergibt sich eine entsprechende Materialverschwendung.

Ziel der Erfindung ist es dies Nachteile zu vermeiden und eine Grundplatte der eingangs erwähnte Art vorzuschlagen, bei der mit einem Minimum an Rohmaterial das Auslangen gefunden wird.

Erfindungsgemäß wird dies dadurch erreicht, daß die Einbuchtung der einen Seite des Zuschnittes dem Vorsprung an der gegenüberliegenden Seite in Form und Größe entspricht.

Auf diese Weise läßt sich der notwendige Abstand zwischen der die festen Dorne verbindenden Linie und den Lagerstellen der beweglichen Dorne sicherstellen und trotzdem mit einer wesentlich kleineren Fläche und daher mit einem entsprechend geringeren Materialbedarf als bei den bekannten Lösungen das Auslangen finden.

Weiters kann vorgesehen sein, daß die schwenkbare Halterung der beweglichen Dorne im Bereich des Vorsprunges des Zuschnittes der Grundplatte angeordnet ist.

Die übliche Verbindung der meist zwei beweglichen Dorne kann sich dabei seitlich über den Vorsprung hinaus erstrecken, sodaß die beweglichen Dorne den entsprechenden Abstand voneinander aufweisen. Dabei kann die gesamte Breite des Zuschnittes, also inklusive des Vorsprunges, praktisch gleich wie bei der bekannten Grundplatte, jedoch ohne den Vorsprung bemessen werden.

Die Erfindung wird nun anhand der Zeichnung näher erläutert. Dabei zeigen:
Fig 1 eine erfindungsgemäße Grundplatte in Draufsicht,
Fig. 2 eine Verschlußmechanik mit einer erfindungsgemäßen Grundplatte in Draufsicht, bei der die Dorne im Schnitt dargestellt sind und
Fig. 3 die Verschlußmechanik gemäß Fig. 2 in Seitenansicht.

Die erfindungsgemäße Grundplatte 1 weist entlang ihrer längeren Kanten gegengleiche Ausformungen auf und zwar einen Vorsprung 20 und eine gegengleiche Ausnehmung 21 auf. Die Grundplatte, die zur Aufnahme einer Verschlußmechanik dient trägt feste Dorne 2. Weiters ist auf der Grundplatte 1 eine Lagerplatte 3 schwenkbar gehalten, in der die beweglichen Dorne 4 befestigt sind.

Die Grundplatte 1 ist mit einer Versteifungsrippe 5 versehen, die sich über den größten Teil der Grundplatte erstreckt, aber den Bereich der Bohrungen 6′, die zur Aufnahme von Befestigungselementen, wie z.B. Nieten vorgesehen sind, und den Bereich der Lagerplatte 3 freiläßt. Dabei ist die Lagerplatte 3 zwischen der Versteifungsrippe 5 und einer weiteren entlang der Kante des Vorsprunges 20 der Grundplatte verlaufenden weiteren Versteifungsrippe 5′ eingebettet.

Wie insbesondere aus der Fig. 2 zu ersehen ist, weist die Lagerplatte 3 an ihrer der Versteifungsrippe 5′ zugekehrten Stirnseite einen Vorsprung 6 auf, der einen an der der Lagerplatte 3 zugekehrten Stirnwand der Versteifungsrippe 5′ angeordneten Durchbruch 7 durchsetzt und den Steg der Versteifungsrippe 5′ untergreift. Dabei sind die Abmessungen des Vorsprunges 6 einerseits und des Durchbrüches 7 anderseits so bemessen, daß sich nur ein geringes Spiel zwischen diesen Teilen ergibt.

Für die Lagerung der Lagerplatte 3 sind aus der Grundplatte 1 Lappen 8 augestanzt und nach oben aufgebogen. Diese Lappen 8 durchsetzen Durchbrüche 9 der Lagerplatte 3, wodurch sich eine schwenkbare Halterung der Lagerplatte 3 auf der Grundplatte 1 ergibt und ein Lösen der Lagerplatte nur bei einem Abheben derselben von den Lappen 8 und gleichzeitigem Herausziehen des Vorsprunges 6 aus dem Durchbruch 7 der Versteifungsrippe 5′ möglich ist. Es kann aber auch vorgesehen werden die Lappen 8 überstehen zu lassen und den Überstand der nach dem Aufsetzen der Lagerplatte 3 in Richtung zur Versteifungsrippe 5′ hin abzubiegen, wodurch ein späteres Abheben der Lagerplatte 3 verhindert wird.

Die Lagerplatte 3 weist gleichfalls eine Versteifungsrippe 10 auf deren Stegbereich von den beweglichen Dornen 4 durchsetzt sind. Durch diese Maßnahme wird neben einer Aussteifung der Lagerplatte 3 auch Platz für die Ausbildung der Nietköpfe der Dorne 4 an der Unterseite der Lagerplatte 3 geschaffen. Gleiches gilt auch bezüglich der festen Dorne 2 die ebenfalls im Bereich der Versteifungsrippe 5 in der Grundplatte 1 gehalten und mittels einer Nietung mit dieser verbunden sind.

Aus der Grundplatte 1 ist in üblicher Weise ein Haltelappen 11 ausgestanzt und aufgebogen, der zur Aufnahme der Lagerung des Schließhebels 12 dient, der mit seiner Rolle 13 an der erhabenen Versteifungsrippe 10 der Lagerplatte 3 anliegt und diese in der Schließstellung der Verschlußmechanik entgegen der Kraft der in der Grundplatte 1 gehaltenen und an der Unterseite der Lagerplatte 3 anliegenden Feder 14 geschlossen hält. Dabei ergeben sich für die Feder 14 aufgrund deren trapezförmiger Ausformung, mit der die Feder an der Lagerplatte 3 angreift, ein relativ gutes Hebelverhältnis, obwohl die Lagerplatte 3 relativ schmal ist.

Wie aus Fig. 1 zu esehen ist, weist die Grundplatte 1 im Bereich der Versteifungsrippe 5′ einen langgestreckten Durchbruch 22 auf, der zur Aufnahme der Feder 14 dient. Dabei geht der Durchbruch 22 in den sich in den Bereich der Seitenwand der Versteifungsrippe 5, hineinerstreckenden Durchbruch 7 über, der zur Aufnahme des Vorsprunges 6 der Lagerplatte 3 dient, der wie aus der Fig. 2 zu ersehen ist eine Aufwölbung aufweist.

Durch die Ausformungen an den beiden längeren Kanten der Grundplatte 1 kann deren Fläche und damit deren Materialbedarf trotz gleichbleibenden Abstand der festen Dorne 2 von den beweglichen Dornen 4 im Vergleich zu den herkömmlichen rechtekkigen Grundplatten vermindert werden.

## Patentansprüche

1. Grundplatte (1) für eine Verschlußmechanik für eine Halteeinrichtung für gelochte Blätter, auf welcher feste, gerade Dorne und schwenkbar gehaltene bewegliche Dorne angeordnet sind, wobei der Zuschnitt der Grundplatte (1), eine im wesentlichen rechteckige Form aufweist, wobei an einer Seite mindestens eine randoffene Einbuchtung (21) und an der gegenüberliegenden Seite mindesten ein Vorsprung (20) angeordnet ist und die Mitten der Einbuchtung (21) und des Vorsprunges (20) gleiche Abstände von ein und derselben, senkrecht zu den die Einbuchtung (21), bzw. den Vorsprung (20) aufweisenden Seiten verlaufenden Seite des Zuschnittes der Grundplatte (1) aufweisen, dadurch gekennzeichnet, daß die Einbuchtung (21) der einen Seite des Zuschnittes dem Vorsprung (20) an der gegenüberliegenden Seite in Form und Größe entspricht.

2. Grundplatte nach Anspruch 1, dadurch gekennzeichnet, daß die schwenkbare Halterung der beweglichen Dorne (4) im Bereich des Vorsprunges (20) des Zuschnittes der Grundplatte (1) angeordnet ist.

## Claims

1. Bottom plate (1) for a ring binder with a holding device for perforated sheets of paper, on which plate are arranged rigid and straight pins and swivelling and moveable pins, whereby the blank of said plate (1) is essentially rectangular, whereby on one side there is at least one recess with an open edge (21) and, on the opposite side, at least one projection (20) and the centres of said recess (21) and said projection (20) have the same distances from one and the same side of the blank of the bottom plate, said side extending vertical to the sides comprising the recess (21) or the projection (20), respectively, characterized in that the recess (21) of the one side of the blank is equivalent in shape and size to the projection (20) on the opposite side of said blank.

2. Bottom plate as claimed in Claim 1, characterized in that the swivelling holding device of the moveable pins (4) is arranged in the area of the projection (20) of the blank of bottom plate (1).

## Revendications

1. Plaque de base (1) pour un mécanisme de fermeture destiné à un classeur pour maintenir des feuilles perforées, sur laquelle sont disposées des tiges fixes, droites, et des tiges mobiles, pivotantes, le flan de la plaque de base (1) ayant une forme essentiellement rectangulaire, avec disposition d'au moins une échancrure (21) s'ouvrant dans le bord sur un côté et d'au moins une saillie (20) sur le côté opposé, les milieux crure (21) et de la saillie (20) étant situés aux mêmes distances d'un côté du flan de la plaque de base (1) s'étendant à angle droit par rapport aux côtés présentant l'échancrure (21) et la saillie (20), caractérisée en ce que l'échancrure (21) d'un côté du flan correspond en forme et en grandeur à la saillie (20) sur le côté opposé.

2. Plaque de base selon la revendication 1, caractérisée en ce que le montage pivotant des tiges mobiles (4) est prévu dans la zone de la saillie (20) du flan de la plaque de base (1).
